# EUROPÄISCHE PATENTSCHRIFT

(11) **EP 3 020 317 B1**
(45) Veröffentlichungstag und Bekanntmachung des Hinweises auf die Patenterteilung: **14.03.2018**
(21) Anmeldenummer: 15193572.3
(22) Anmeldetag: 09.11.2015
(51) Int. Cl.: A47L 15/16, A47L 15/23, A47L 15/50

(54) **GESCHIRRSPÜLMASCHINE**
DISHWASHER
LAVE-VAISSELLE

(30) Priorität: 14.11.2014 DE 102014116677
(43) Veröffentlichungstag der Anmeldung: 18.05.2016
(73) Patentinhaber: Miele & Cie. KG, 33332 Gütersloh (DE)
(72) Erfinder: Wolf, Cornelius, 33739 Bielefeld (DE); Wegener, Dirk, 33649 Bielefeld (DE)

(56) Entgegenhaltungen:
- JP-A- 2009 082 393
- US-A- 3 288 156
- US-A- 3 841 342

## Beschreibung

Die Erfindung betrifft eine Geschirrspülmaschine mit einem einen Spülraum bereitstellenden Spülbehälter und einer Sprüheinrichtung zur Beaufschlagung von zu reinigendem Spülgut mit Spülflüssigkeit, wobei die Sprüheinrichtung eine verdrehbar gelagerte Spüleinheit aufweist, die über Durchtrittsöffnungen für den Durchtritt der Spülflüssigkeit verfügt.

Geschirrspülmaschinen der eingangsgenannten Art sind aus dem Stand der Technik an sich gut bekannt. Sie dienen der Reinigung von Spülgütern und verfügen zu diesem Zweck über einen einen Spülraum bereitstellenden Spülbehälter, der zu reinigende Spülgüter im bestimmungsgemäßen Verwendungsfall aufnimmt.

Zur Beschickung des Spülraums mit Spülgut, bei dem es sich beispielsweise um Geschirr- und/oder Besteckteile handeln kann, stellt der Spülbehälter eine Beschickungsöffnung bereit. Diese ist mittels einer Spülraumtür fluiddicht verschließbar, welche Spülraumtür bevorzugter Weise um eine horizontal verlaufende Schwenkachse verschwenkbar gelagert ist.

Für eine Beaufschlagung von zu reinigendem Spülgut mit Spülflüssigkeit, auch Spülflotte genannt, dient eine Sprüheinrichtung, die zumeist über mehrere innerhalb des Spülbehälters verdrehbar angeordnete Sprüheinheiten verfügt, beispielsweise in der Ausgestaltung als Sprüharme. Die Sprüheinheiten stellen ihrerseits Durchtrittsöffnungen bereit, durch die hindurch im bestimmungsgemäßen Verwendungsfall Spülflüssigkeit druckbelastet in den Spülraum abgegeben wird.

Eine derartige Geschirrspülmaschine ist beispielsweise aus der DE 10 2012 202 246 A1 bekannt geworden. Von Nachteil der vorbekannten Konstruktion ist, dass das aufgrund der Leichtgängigkeit der Lagerung vorzusehende Spaltmaß und die damit einhergehende Undichtigkeit zu Spülflüssigkeitsdruckverlusten führt.

Die US 3841342 A offenbart eine Geschirrspülmaschine mit einem Spülrohr, welches innerhalb eines Sprühturms durch den Spüldruck ausfahrbar angeordnet ist, wobei der Sprühturm ein Widerlager bereitstellt, an das sich das Spülrohr dichtend anlegt.

Die **Aufgabe** der Erfindung ist es, eine Geschirrspülmaschine mit einer Sprüheinheit vorzuschlagen, die einerseits über ortsvariable Durchtrittsöffnungen verfügt, andererseits aber nur vergleichsweise geringe Undichtigkeiten aufweist.

Zur **Lösung** dieser Aufgabe wird mit der Erfindung eine Geschirrspülmaschine mit den Merkmalen von Anspruch 1 vorgeschlagen.

Die nach der Erfindung vorgesehene Sprüheinheit ist scheibenförmig ausgebildet. Sie ist innerhalb eines Gehäuses nicht nur verdrehbar, sondern auch höhenverfahrbar angeordnet. Es ist mithin eine Verfahrbewegung der Sprüheinheit in Höhenrichtung relativ zum Gehäuse möglich.

Das Gehäuse stellt ein mit der Sprüheinheit zusammenwirkendes Widerlager bereit, und zwar ein in Höhenrichtung mit der Sprüheinheit zusammenwirkendes Widerlager. Die Verfahrmöglichkeit der Sprüheinheit relativ zum Gehäuse ist mithin in Höhenrichtung durch das gehäuseeigene Widerlager begrenzt.

Im bestimmungsgemäßen Verwendungsfall strömt Spülflüssigkeit in das die Sprüheinheit beherbergende Gehäuse ein und von dort aus weiter durch die Durchtrittsöffnungen hindurch in den Spülraum. Dabei bewirkt die Beaufschlagung des die Sprüheinheit aufnehmenden Gehäuses mit Spülflüssigkeit, dass sich die Sprüheinheit einerseits verdreht sowie andererseits nach Ausbildung eines gewissen Drucks in Höhenrichtung bis an das als Anschlag dienende Widerlager des Gehäuses verfährt. In der Konsequenz ergibt sich durch die Verdrehbewegung eine ortsvariable Ausrichtung der von der Sprüheinheit bereitgestellten Durchtrittsöffnungen und durch die Verfahrbewegung ein vergleichsweise dichtes Anlegen der Sprüheinheit am Gehäusewiderlager. In vorteilhafter Weise wird damit eine Sprüheinheit geschaffen, die bei gleichzeitiger Bereitstellung positionsvariabler Durchtrittsöffnungen vergleichsweise geringe Undichtigkeiten aufweist, womit der pumpengenerierte Spülflüssigkeitsdruck für eine Spülgutreinigung in optimierter Weise ausgenutzt werden kann.

Bevorzugter Weise kommt die erfindungsgemäße Sprüheinheit als zusätzliche Sprüheinheit zu aus dem Stand der Technik bekannten Sprüharmen zum Einsatz, wodurch eine Intensivspülzone geschaffen ist. Dabei kann die erfindungsgemäße Sprüheinheit entweder an einer Wand des Spülbehälters, also etwa an einer Boden-, Decken- oder Seitenwand, oder an einer aus dem Spülbehälter verwenderseitig herausverfahrbaren Spülgutaufnahme angeordnet sein.

Für eine weitere Verminderung der Undichtigkeit ist gemäß einem weiteren Merkmal der Erfindung vorgesehen, dass zwischen Widerlager und Sprüheinheit ein Dichtelement angeordnet ist. An dieses Dichtelement legt sich die Sprüheinheit im Beschickungsfall an, so dass eine weitestgehende Abdichtung der Sprüheinheit gegenüber dem Widerlager gegeben ist, damit es in vorteilhafter Weise nicht zu einem ungewollten Druckverlust innerhalb der Spülflüssigkeit infolge von Undichtigkeiten kommt. Gemäß einem alternativen Ausführungsbeispiel kann jedoch auch auf ein Dichtelement verzichtet werden und stattdessen die Sprüheinheit und/oder das Widerlager, vorzugsweise jedoch die Sprüheinheit aus einem dichtenden Material, insbesondere aus Silikon, hergestellt sein, so dass sich die Sprüheinheit im Beschickungsfall unmittelbar an das Widerlager anlegt, derart dass eine weitestgehende Abdichtung der Sprüheinheit gegenüber dem Widerlager gegeben ist. In jedem Fall wird erreicht, dass die Spülflüssigkeit aus dem Gehäuse ausschließlich oder nahezu ausschließlich aus den dafür vorgesehenen Durchtrittsöffnungen der Sprüheinheit austritt, ungewollte Undichtigkeiten dagegen vermieden werden, und die austretenden Sprühstrahlen somit einen hohen Sprühdruck aufweisen.

Es ist gemäß einem weiteren Merkmal der Erfindung vorgesehen, dass die Sprüheinheit kreisringscheibenförmig ausgebildet ist. Es ist so eine optimierte Druckbelastung der Sprüheinheit im Verwendungsfall sichergestellt, was ein vergleichsweise dichtes Anliegen der Sprüheinheit am gehäuseseitigen Widerlager gewährleistet. Zudem ist der Sprühschatten mit Bezug auf andere Sprüheinheiten klein.

Das Gehäuse stellt gemäß einem weiteren Merkmal der Erfindung einen unterhalb der Sprüheinheit ausgebildeten Stauraum für Spülflüssigkeit bereit. Dieser Stauraum ist strömungstechnisch an ein Anschlussrohr angeschlossen und wird im bestimmungsgemäßen Verwendungsfall mit Spülflüssigkeit beschickt. Die in den Stauraum eintretende Spülflüssigkeit verteilt sich gleichmäßig innerhalb des Stauraums, wobei mit zunehmenden Eintritt von Spülflüssigkeit der Druck innerhalb des Stauraums steigt. Mit Überschreiten eines geometriebedingten Druckwertes kommt es zu einem Anheben der Sprüheinheit in Höhenrichtung und damit bedingt zu einem Andrücken der Sprüheinheit an das gehäuseseitige Widerlager bzw. an das zwischen Widerlager und Sprüheinheit angeordnete Dichtelement.

Die Sprüheinheit weist gemäß einem weiteren Merkmal der Erfindung auf ihrer dem Stauraum zugewandten Rückseite in den Stauraum hineinragende Leitschaufeln auf. Im Falle einer Beschickung des Stauraums mit Spülflüssigkeit werden diese Leitschaufeln tangential durch die Spülflüssigkeit beaufschlagt, was zur Verdrehbewegung der Sprüheinheit führt. Sobald sich dann im Weiteren in der schon vorbeschriebenen Weise ein gewisser Staudruck innerhalb des Stauraums einstellt, verfährt die Sprüheinheit in Höhenrichtung nach oben, bis sie am Widerlager des Gehäuses anliegt. Eine weitere Verdrehbewegung der Sprüheinheit findet in dieser Stellung infolge des Anliegens der Sprüheinheit am Widerlager nicht statt. Durch wiederholtes Ein- und Ausschalten der die Spülflüssigkeit fördernden Pumpe kann ein erneutes Verdrehen und Wiederfestsetzen der Sprüheinheit am Widerlager erreicht werden. Dies erbringt bei gleichzeitiger Dichtigkeit der gesamten Sprüheinheit eine gute Abdeckung der durch die Durchtrittsöffnungen der Sprüheinheit abgegebenen Sprühstrahlen zum zu reinigendem Spülgut.

Im bestimmungsgemäßen Verwendungsfall findet infolge des Einleitens von Spülflüssigkeit in den Stauraum des Gehäuses eine Verdrehbewegung der Sprüheinheit statt, beispielsweise um einige Grad. Sobald der Spülflüssigkeitsdruck innerhalb des Stauraums einen bestimmten Grenzwert überschreitet, verfährt die Sprüheinheit in Höhenrichtung nach oben und drückt sich an das gehäuseseitige Widerlager an. Die Verdrehbewegung der Sprüheinheit wird infolge dieses Andrückens an das gehäuseseitige Widerlager gestoppt. Bei weiter unverendeter Position der Sprüheinheit erfolgt eine Spülflüssigkeitsabgabe über die von der Sprüheinheit bereitgestellten Durchtrittsöffnungen. Wird nun die Spülflüssigkeitszufuhr gestoppt, beispielsweise durch Abschalten der Förderpumpe, sinkt der Druck innerhalb des Stauraums, infolge dessen die Sprüheinheit der Gewichtskraftfolgen zurückverfährt und sich dabei vom Widerlager löst. Bei einer erneuten Beaufschlagung mit Spülflüssigkeit setzt ein neuer Zyklus der vorbeschriebenen Art ein, so dass die Sprüheinheit erneut um einige Grad verdreht, bis sie sich spülflüssigkeitsdruckbedingt wieder an das Widerlager anlegt.

Die Sprüheinheit ist gemäß einem weiteren Merkmal der Erfindung im Bereich einer Boden-, Decken- und/oder Seitenwand des Spülbehälters angeordnet. Es ist so eine definierte Spülzone innerhalb des Spülbehälters geschaffen. Diese kann verwenderseitig durch eine gezielte Bestückung einer in den Spülbehälter einzufahrenden Spülgutaufnahme mit zu reinigendem Spülgut genutzt werden.

Alternativ zur vorbeschriebenen Ausgestaltung kann auch vorgesehen sein, dass die Sprüheinheit an einer aus dem Spülbehälter herausverfahrbar ausgebildeten Spülgutaufnahme, beispielsweise einem Spülkorb angeordnet ist. Diese Ausgestaltung gestattet es, verwenderseitig zu reinigendes Spülgut positionsgenau innerhalb der Spülgutaufnahme so zu platzieren, dass eine wunschgemäße Beaufschlagung des zu reinigenden Spülgutes durch die Sprüheinheit stattfindet.

Es ist gemäß einem weiteren Merkmal der Erfindung vorgesehen, dass an den Stauraum des Gehäuses ein Spülflüssigkeitskanal angeschlossen ist. Dieser Spülflüssigkeitskanal speist sich mit Spülflüssigkeit aus dem vom Gehäuse bereitgestellten Stauraum. Bevorzugter Weise ist der Spülflüssigkeitskanal einendseitig wie anderendseitig an den Stauraum des Gehäuses angeschlossen, so dass aus dem Stauraum in den Spülflüssigkeitskanal einströmende Spülflüssigkeit nach einem Durchströmen des Spülflüssigkeitskanals zurück in den Stauraum gelangt.

Der Spülflüssigkeitskanal verfügt gemäß einem weiteren Merkmal der Erfindung über Durchtrittsöffnungen für den Durchtritt der Spülflüssigkeit. Gemäß dieser Ausgestaltung findet mithin nicht nur eine Spülflüssigkeitsabgabe über die von der Sprüheinheit bereitgestellten Durchtrittsöffnungen statt, sondern auch durch diejenigen, die vom Spülflüssigkeitskanal bereitgestellt sind. Der Wirkbereich der Sprüheinheit wird auf diese Weise vergrößert.

Es ist gemäß einem weiteren Merkmal der Erfindung vorgesehen, dass die Sprüheinrichtung in der Ausgestaltung eines Sprüharms über eine weitere Sprüheinheit verfügt. Die erfindungsgemäße Sprüheinheit kommt mithin in Kombination mit an sich aus dem Stand der Technik bekannten Sprüharmen zum Einsatz und wirkt insofern als zusätzliche Sprüheinheit, die bevorzugter Weise der Intensivbehandlung von zu reinigendem Spülgut dient. Damit können auch Spülgutverschmutzungen rückstandsfrei entfernt werden, die bei einer alleinigen Verwendung von aus dem Stand der Technik vorbekannten Sprüharmen nicht oder nur unzureichend entfernt werden können.

Die erfindungsgemäße Ausgestaltung zeichnet sich insgesamt durch einen beweglich gelagerten Düsenkreisring aus, der an der Unterseite über Schaufeln verfügt, die tangential von der Spülflüssigkeit beaufschlagt werden und beim Einschalten und Ausschalten der Pumpe diesen in Drehung versetzt. Die obere Halterung des Düsenkreisrings ist zugleich als Dichtung ausgebildet und verhindert nach einem Anlaufen der Spülflüssigkeitsförderpumpe durch den Druckaufbau und das Andrücken des Kreisrings an das Dichtelement eine kontinuierliche Drehbewegung sowie Leckageverluste. Somit wird bei einem Ein- und Ausschalten der Pumpe der Kreisring einschließlich der davon bereitgestellten Durchtrittsöffnungen um ein paar Grad verdreht, wodurch eine verbesserte Spülgutabdeckung erzielt wird. Eine optimierte Weiterdrehung des Kreisrings in Verbindung mit einem akzeptablen Druckverlust durch die Verengung des Zuflussbereiches ergibt sich dabei bei einer Schaufelgröße von ca. 20 bis 40 % des Kanalquerschnitts.

Mit der erfindungsgemäßen Ausgestaltung werden einerseits geringe Undichtigkeiten sichergestellt. Andererseits wird durch wiederholtes Ein- und Ausschalten der Förderpumpe eine sehr gute Abdeckung der Sprühstrahlen zum Spülgut gewährleistet. Dabei kann über das Verhältnis von Ein-/Ausschalten der Pumpe zur jeweiligen Versorgungszeit Einfluss auf die Spülintensität in dem jeweiligen Punkt genommen werden. Eine schnelle Vorreinigung des entsprechenden Spülgutes wird somit durch ein wiederholtes und schnell aufeinander folgendes Ein-/Ausschalten der Pumpe erreicht. Soll das Spülgut hingegen intensiv gereinigt werden, so wird die Betriebsdauer der Pumpe länger gegenüber den Ein-/Ausschaltzeiten gewählt.

Weitere Merkmale und Vorteile der Erfindung ergeben sich aus der nachfolgenden Beschreibung anhand der Figuren. Dabei zeigen
- Figur 1: in einer ersten perspektivischen Darstellung einen Spülgutkorb mit einer Sprühvorrichtung, die eine erfindungsgemäße Sprüheinheit bereitstellt;
- Figur 2: in einer zweiten perspektivischen Darstellung den Spülgutkorb nach Figur 1;
- Figur 3: in schematischer Perspektivdarstellung eine Sprühvorrichtung mit einer erfindungsgemäßen Sprüheinheit;
- Figur 4: in einer Draufsicht von oben die Sprühvorrichtung nach Figur 3;
- Figur 5: in einer Seitenansicht die erfindungsgemäße Sprüheinheit;
- Figur 6: in einer Draufsicht von oben die erfindungsgemäße Sprüheinheit;
- Figur 7: in einer schematisch perspektivischen Darstellung die erfindungsgemäße Sprüheinheit;
- Figur 8: in teilgeschnittener Seitenansicht die mit einer erfindungsgemäßen Sprüheinheit ausgerüstete Sprühvorrichtung nach Figur 3;
- Figur 9: in schematischer Schnittdarstellung ausschnittsweise die Sprühvorrichtung nach Figur 8 gemäß einer ersten Ausführungsform und
- Figur 10: in schematischer Schnittdarstellung ausschnittsweise die Sprühvorrichtung nach Figur 8 gemäß einer zweiten Ausführungsform.

Figur 1 lässt in schematischer Perspektivdarstellung eine Spülgutaufnahme in Form eines Unterkorbs 2 einer nicht weiter dargestellten Geschirrspülmaschine erkennen. Der Unterkorb 2 ruht auf der Bodenwand 1 eines nicht näher dargestellten und einen Spülraum bereitstellenden Spülbehäters. Im bestimmungsgemäßen Verwendungsfall dient der Unterkorb 2 der Aufnahme von zu reinigendem Spülgut, beispielsweise Geschirr- und/oder Besteckteilen.

Zur Beaufschlagung von zu reinigendem Spülgut mit Spülflüssigkeit verfügt die Geschirrspülmaschine über eine Sprüheinrichtung, die eine Mehrzahl von verdrehbar gelagerten Sprüharmen 3 aufweist, von denen einer in Figur 1 gezeigt ist.

Die Sprüheinrichtung verfügt neben den Sprüharmen 3 desweiteren über eine Sprühvorrichtung 19, die im gezeigten Ausführungsbeispiel am Unterkorb 2, insbesondere unterhalb des Unterkorbs 2, nämlich zwischen Unterkorb 2 und dem unteren Sprüharm 3, angeordnet ist. Unter Weglassung der einer Spülgutaufnahme dienenden Schlaufen 5 lässt die Darstellung nach Figur 2 die Anordnung der Sprühvorrichtung 19 am Unterkorb 2 erkennen.

Im bestimmungsgemäßen Verwendungsfall kann zur Reinigung von Spülgut eine Beaufschlagung desselben mit Spülflüssigkeit mittels des Sprüharms 3 und/oder der Sprühvorrichtung 19 erfolgen, wobei die Sprühvorrichtung 19 eine Intensivspülzone ausbildet, da hier nicht nur eine Spülflüssigkeitsbeaufschlagung mittels des Sprüharms 3, sondern auch mittels der Sprühvorrichtung 19 erfolgt.

Die Ausgestaltung der Sprühvorrichtung 19 ergibt sich aus den Figuren 3 und 4.

Die Sprühvorrichtung 19 verfügt über eine erfindungsgemäße Sprüheinheit 4, die im gezeigten Ausführungsbeispiel kreisringscheibenförmig ausgebildet ist. Dies lassen insbesondere die Figuren 5, 6 und 7 erkennen.

Die Sprüheinheit 4 ist innerhalb eines Gehäuses 8 angeordnet, und zwar oberhalb eines in Höhenrichtung 18 darunterliegenden Stauraums 9. Dieser Sachzusammenhang ergibt sich insbesondere aus den Darstellungen nach den Figuren 8, 9 und 10.

Die Sprüheinheit 4 verfügt auf ihrer dem Stauraum 9 abgewandten Oberseite über Durchtrittsöffnungen 6. Auf ihrer dem Stauraum 9 zugewandten Rückseite ist die Sprüheinheit 4 mit Leitschaufeln 7 ausgerüstet, die in den Stauraum 9 hineinragen.

Wie insbesondere die Darstellung nach den Figuren 9 und 10 erkennen lässt, stellt das Gehäuse 8 einen umlaufenden oberen Halterand 12 sowie einen umlaufenden unteren Halterand 13 bereit. In dem sich zwischen diesen beiden Halterändern 12 und 13 erstreckenden Spaltraum 14 ist die kreisringscheibenförmig ausgebildete Sprüheinheit 4 randseitig eingesetzt.

Die Anordnung der Sprüheinheit 4 im Spaltraum 14 ist spielbehaftet. Im Ausgangszustand liegt die Sprüheinheit 4 der Gewichtskraft folgend auf dem unteren Halterand 13 auf. Aufgrund der spielbehafteten Anordnung ist eine Verfahrbewegung der Sprüheinheit 4 in Höhenrichtung 18 gestattet, und zwar bis zu einem Anliegen der Sprüheinheit 4 am oberen Halterand 12, der insofern als ein mit der Sprüheinheit 4 in Höhenrichtung 18 zusammenwirkendes Widerlager dient.

Die Ausführungsformen nach den Figuren 9 und 10 unterscheiden sich in der Ausgestaltung der Leitschaufeln 7. Dabei sind die Leitschaufeln 7 nach Figur 10 in ihrer Fläche größer als diejenigen nach Figur 9 ausgebildet. Insoweit decken die Leitschaufeln 7 einen größeren Bereich der vom Stauraum 9 bereitgestellten Querschnittsfläche ab.

Wie insbesondere die Figuren 3 und 4 erkennen lassen, ist der vom Gehäuse 8 bereitgestellte Stauraum 9 an ein Anschlussrohr 10 angeschlossen, das seinerseits wiederum in einen Anschlussflansch 11 mündet. Im endmontierten Zustand ist das Anschlussrohr 10 mittels des Anschlussflansches 11 an eine Spülflüssigkeitszuführung angeschlossen, so dass im bestimmungsgemäßen Verwendungsfall über das Anschlussrohr 10 Spülflüssigkeit in den vom Gehäuse 8 bereitgestellten Stauraum 9 einströmen kann.

Im gezeigten Ausführungsbeispiel ist an den vom Gehäuse 8 bereitgestellten Stauraum 9 desweiteren ein Spülflüssigkeitskanal 15 angeschlossen, und zwar einendseitig wie anderendseitig. Im bestimmungsgemäßen Verwendungsfall kann mithin Spülflüssigkeit aus dem Stauraum 9 einendseitig in den Spülflüssigkeitskanal 15 einströmen, die dann nach einem Durchströmen des Spülflüssigkeitskanals 15 zurück in den vom Gehäuse 8 bereitgestellten Stauraum 9 geleitet wird. Wie die Figuren 3 und 4 desweiteren erkennen lassen, verfügt der Spülflüssigkeitskanal 15 über Durchtrittsöffnungen 16, durch die hindurch Spülflüssigkeit in den vom Spülbehälter bereitgestellten Spülraum abgegeben werden kann.

Zur Anordnung der Sprühvorrichtung 19 am Unterkorb 2 verfügt diese über unterseitig daran ausgebildete Halter 17, die bevorzugter Weise auf die kunststoffummantelten Drähte des Unterkorbs 2 aufgeklemmt werden können.

Die Funktionsweise der erfindungsgemäßen Sprüheinheit 4 ist die Folgende.

Im bestimmungsgemäßen Verwendungsfall gelangt Spülflüssigkeit über das Anschlussrohr 10 in den vom Gehäuse 8 bereitgestellten Stauraum 9. Dort trifft es auf die von der Sprüheinheit 4 unterseitig bereitgestellten Leitschaufeln 7, infolge dessen eine Verdrehbewegung der Sprüheinheit 4 in Relation zu dem die Sprüheinheit 4 aufnehmenden Gehäuse 8 stattfindet. Diese Verdrehbewegung beträgt einige Grad, je nach Verhältnis der Größe der Leitschaufeln einerseits und dem verbleibenden freien Querschnitt des Stauraums 9 andererseits.

Die in den Stauraum 9 eintretende Spülflüssigkeit bewirkt mit Erreichen eines bestimmten Staudrucks ein Anheben der Sprüheinheit 4 in Höhenrichtung 18, wobei ein Anlegen der Sprüheinheit 4 an den als Widerlager dienenden oberen Halterand 12 stattfindet. Infolge dieses Anlegens der Sprüheinheit 4 an das Widerlager 12 wird die zuvor indizierte Verdrehbewegung der Sprüheinheit 4 gestoppt und die Sprüheinheit 4 lagesicher gegen das Widerlager 12 gedrückt, wodurch es zu einem Abdichten der Sprüheinheit 4 gegenüber dem Gehäuse 8 kommt. Die im Stauraum 9 befindliche Spülflüssigkeit wird über die Durchtrittsöffnungen 6 der Sprüheinheit 4 in Richtung des vom Spülraum aufgenommenen und zu reinigenden Spülgutes abgegeben.

Sobald die Förderung der Spülflüssigkeit beendet wird, sinkt der Druck innerhalb des Stauraums 9 mit der Folge, dass die Spüleinheit 4 der Gewichtskraft folgend wieder absinkt und sich auf den unteren Halterand 13 auflegt. Bei erneuter Spülflüssigkeitsförderung wird der vorbeschriebene Zyklus wiederholt, das heißt die Spüleinheit 4 verdreht um einen gewissen Winkelbetrag, bis sie wieder abdichtend am Widerlager 12 anliegt.

Infolge der Verdrehbewegung der Sprüheinheit 4 sind die davon bereitgestellten Durchtrittsöffnungen 6 ortsvariable ausgebildet, und dies bei gleichzeitig verbesserter Dichtigkeit, so dass ungewollte Leckagen vermieden sind, was damit einhergehende Druckverluste minimiert.

Ein Teil der in den Stauraum 9 eingeleiteten Spülflüssigkeit strömt in den Spülflüssigkeitskanal 15 ein. Über die davon bereitgestellten Durchtrittsöffnungen 16 wird ebenfalls Spülflüssigkeit in Richtung auf das vom Spülraum aufgenommene und zu reinigende Spülgut abgegeben. Im Unterschied zu den Durchtrittsöffnungen 6 der Sprüheinheit 4 sind allerdings die vom Spülflüssigkeitskanal 15 bereitgestellten Durchtrittsöffnungen 16 in ihrer Relation zum Spülflüssigkeitskanal 15 nicht ortsvariabel.

### Bezugszeichen

- 1: Bodenwand
- 2: Unterkorb
- 3: Sprüharm
- 4: Sprüheinheit
- 5: Schlaufen
- 6: Durchtrittsöffnung
- 7: Leitschaufel
- 8: Gehäuse
- 9: Stauraum
- 10: Anschlussrohr
- 11: Anschlussflansch
- 12: oberer Halterand (Widerlager)
- 13: unterer Halterrand
- 14: Spaltraum
- 15: Flüssigkeitskanal
- 16: Durchtrittsöffnung
- 17: Halter
- 18: Höhenrichtung
- 19: Sprühvorrichtung

## Patentansprüche

1. Geschirrspülmaschine mit einem einen Spülraum bereitstellenden Spülbehälter und einer Sprüheinrichtung zur Beaufschlagung von zu reinigendem Spülgut mit Spülflüssigkeit, wobei die Sprüheinrichtung eine verdrehbar gelagerte Sprüheinheit (4) aufweist, die über Durchtrittsöffnungen (6) für den Durchtritt der Spülflüssigkeit verfügt,
wobei die Sprüheinheit (4) innerhalb eines Gehäuses (8) höhenverfahrbar angeordnet ist, wobei das Gehäuse (8) ein mit der Sprüheinheit in Höhenrichtung (18) zusammenwirkendes Widerlager (12) bereitstellt und einen unterhalb der Sprüheinheit (4) ausgebildeten Stauraum (9) für Spülflüssigkeit aufweist,
**dadurch gekennzeichnet,**
**dass** die Sprüheinheit (4) scheibenförmig ausgebildet ist,
und **dass** die Sprüheinheit (4) auf ihrer dem Stauraum (9) zugewandten Rückseite in den Stauraum (9) hineinragende Leitschaufeln (7) aufweist,
mittels derer bei Einleiten von Spülflüssigkeit in den Stauraum (9) des Gehäuses (8) eine Verdrehbewegung der Sprüheinheit (4) bewirkbar ist

2. Geschirrspülmaschine nach Anspruch 1,
**dadurch gekennzeichnet,**
**dass** sich die Sprüheinheit (4) im Beschickungsfall abdichtend an das Widerlager (12) anlegt.

3. Geschirrspülmaschine nach Anspruch 1 oder 2,
**dadurch gekennzeichnet,**
**dass** zwischen Widerlager (12) und Sprüheinheit (4) ein Dichtelement angeordnet ist und/oder dass die Sprüheinheit (4) und/oder das Widerlager (12) aus einem dichtenden Material, insbesondere Silikon, hergestellt ist bzw. sind.

4. Geschirrspülmaschine nach einem der vorhergehenden Ansprüche,
**dadurch gekennzeichnet,**
**dass** die Sprüheinheit (4) kreisringscheibenförmig ausgebildet ist.

5. Geschirrspülmaschine nach einem der vorhergehenden Ansprüche,
**dadurch gekennzeichnet,**
**dass** die Sprüheinheit (4) im Bereich einer Boden-, Decken- und/oder Seitenwand des Spülbehälters (4) angeordnet ist.

6. Geschirrspülmaschine nach einem der Ansprüche 1 bis 4,
**dadurch gekennzeichnet,**
**dass** die Sprüheinheit (4) an einer aus dem Spülbehälter herausfahrbar ausgebildeten Spülgutaufnahme angeordnet ist.

7. Geschirrspülmaschine nach einem der vorhergehenden Ansprüche,
**dadurch gekennzeichnet,**
**dass** an den Stauraum (9) des Gehäuses (8) ein Spülflüssigkeitskanal (15) angeschlossen ist.

8. Geschirrspülmaschine nach dem vorhergehenden Anspruch,
**dadurch gekennzeichnet,**
**dass** der Spülflüssigkeitskanal (15) Durchtrittsöffnungen (6) für den Durchtritt der Spülflüssigkeit aufweist.

## Claims

1. Dishwasher comprising a washing container that provides a washing chamber and comprising a spray device for applying washing liquid to washware to be cleaned, the spray device having a rotatably mounted spray unit (4) provided with passage openings (6) for washing liquid to pass through,
the spray unit (4) being arranged so as to be vertically movable inside a housing (8), the housing (8) providing an abutment (12) that interacts with the spray unit in the vertical direction (18) and having a storage space (9) for washing liquid, which space is formed underneath the spray unit (4),
**characterised in that**
the spray unit (4) is disc-shaped,
and **in that** the spray unit (4) has, on the rear side thereof facing the storage space (9), guide blades (7) projecting into the storage space (9),
by means of which a rotational movement of the spray unit (4) can be effected when washing liquid is introduced into the storage space (9) of the housing (8).

2. Dishwasher according to claim 1,
**characterised in that**
the spray unit (4) bears against the abutment (12) in a sealing manner during loading.

3. Dishwasher according to either claim 1 or claim 2,
**characterised in that**
a sealing element is arranged between the abutment (12) and the spray unit (4) and/or **in that** the spray unit (4) and/or the abutment (12) is/are produced from a sealing material, in particular silicone.

4. Dishwasher according to any of the preceding claims,
**characterised in that**
the spray unit (4) is in the shape of a circular annular disc.

5. Dishwasher according to any of the preceding claims,
**characterised in that**
the spray unit (4) is arranged in the region of a base wall, top wall and/or side wall of the washing container (4).

6. Dishwasher according to any of claims 1 to 4,
**characterised in that**
the spray unit (4) is arranged on a washware receptacle that is designed to be removable from the washing container.

7. Dishwasher according to any of the preceding claims, **characterised in that** a washing liquid duct (15) is connected to the storage space (9) of the housing (8).

8. Dishwasher according to the preceding claim,
**characterised in that**
the washing liquid duct (15) has passage openings (6) for washing liquid to pass through.

## Revendications

1. Lave-vaisselle, avec une cuve de lavage fournissant un espace de lavage et avec un dispositif d'aspersion destiné à exposer des objets à nettoyer à du liquide de lavage, dans lequel le dispositif d'aspersion présente une unité d'aspersion (4) supportée en rotation qui dispose d'orifices de passage (6) pour le passage du liquide de lavage,
dans lequel l'unité d'aspersion (4) est disposée de façon déplaçable en hauteur à l'intérieur d'un boîtier (8), dans lequel le boîtier (8) fournit un palier de butée (12) coopérant dans le sens de la hauteur (18) avec l'unité d'aspersion et un espace de retenue (9) pour du liquide de lavage constitué au-dessous de l'unité d'aspersion (4),
**caractérisé en ce que**
l'unité d'aspersion (4) est constituée en forme de disque,
et **en ce que** l'unité d'aspersion (4) présente, sur son côté arrière tourné vers l'espace de retenue (9), des aubes de guidage (7) qui dépassent dans l'espace de retenue (9) et au moyen desquelles un mouvement de rotation de l'unité d'aspersion (4) peut être provoqué lors de l'introduction de liquide de lavage dans l'espace de retenue (9) du boîtier (8).

2. Lave-vaisselle selon la revendication 1,
**caractérisé en ce que**,
en cas d'alimentation, l'unité d'aspersion (4) vient se placer de façon étanche contre le palier de butée (12).

3. Lave-vaisselle selon la revendication 1 ou 2,
**caractérisé en ce**
**qu'**un élément d'étanchéité est disposé entre le palier de butée (12) et l'unité d'aspersion (4), et/ou en ce que l'unité d'aspersion (4) et/ou le palier de butée (12) est ou respectivement sont réalisé(e)(s) en matériau étanche, en particulier en silicone.

4. Lave-vaisselle selon l'une des revendications précédentes,
**caractérisé en ce que**
l'unité d'aspersion (4) est constituée en forme de disque annulaire cylindrique.

5. Lave-vaisselle selon l'une des revendications précédentes,
**caractérisé en ce que**
l'unité d'aspersion (4) est disposée dans la zone d'une paroi inférieure, supérieure et/ou latérale de la cuve de lavage.

6. Lave-vaisselle selon l'une des revendications 1 à 4,
**caractérisé en ce que**
l'unité d'aspersion (4) est disposée sur un logement d'objets à nettoyer constitué de façon à pouvoir être sorti de la cuve de lavage (4).

7. Lave-vaisselle selon l'une des revendications précédentes,
**caractérisé en ce**
**qu'**un canal de liquide de lavage (15) est raccordé à l'espace de retenue (9) du boîtier (8).

8. Lave-vaisselle selon la revendication précédente,
**caractérisé en ce que**
le canal de liquide de lavage (15) présente des orifices de passage (6) pour le passage du liquide de lavage.
